# NEUE EUROPÄISCHE PATENTSCHRIFT

(11) **EP 3 130 735 B2**
(45) Veröffentlichungstag und Bekanntmachung des Hinweises auf die Entscheidung über den Einspruch: **22.10.2025**
(45) Hinweis auf die Patenterteilung: 12.01.2022
(21) Anmeldenummer: 16178053.1
(22) Anmeldetag: 05.07.2016
(51) Int. Cl.: E05F 15/643, E05F 15/70

(54) **AUTOMATISCHE SCHIEBETÜR MIT EINER ANTRIEBSEINHEIT UND VERFAHRBAREN TÜRFLÜGELN**
AUTOMATIC SLIDING DOOR WITH A DRIVE UNIT AND MOVABLE DOOR WINGS
PORTE COULISSANTE AUTOMATIQUE COMPRENANT UNE UNITE D'ENTRAINEMENT ET BATTANTS DE PORTE MOBILES

(30) Priorität: 13.08.2015 DE 102015113385
(43) Veröffentlichungstag der Anmeldung: 15.02.2017
(73) Patentinhaber: GU Automatic GmbH, 33397 Rietberg (DE)
(72) Erfinder: Schnittker, Klaus, 33378 Rheda-Wiedenbrück (DE); Linnenschmidt, Rainer, 33378 Rheda-Wiedenbrück (DE)
(74) Vertreter: Pellengahr, Maximilian Rudolf

(56) Entgegenhaltungen:
- EP-A2- 0 354 505
- EP-A2- 2 481 871
- EP-B1- 2 864 566
- DE-A1- 102004 039 080
- DE-A1- 102008 058 106
- DE-A1- 4 200 092
- DE-U1- 202004 017 100
- US-A- 4 322 914
- US-A1- 2002 157 317

## Beschreibung

### Technisches Umfeld

Die Erfindung betrifft eine automatische Schiebetür mit einer Antriebseinheit und verfahrbaren Türflügeln, wobei die Antriebseinheit über wenigstens einen elektrischen Antriebsmotor mit Getriebe und über einen Endloszahnriemen verfügt, an dem die Türflügel einzeln über Mitnehmer an einem Trum des Endloszahnriemens befestigt sind, und wobei die Antriebseinheit über eine Steuereinheit verfügt, mittels derer die Türflügel in eine Geschlossen-Position bzw. in eine Offen-Position verfahrbar sind.

### Stand der Technik

Aus dem Stand der Technik, z.B. US 2002/0157317 A1, sind Automatikschiebetüren bekannt, die beispielsweise zum Verschluss von Eingängen zu Geschäftsräumen Verwendung finden. Hierbei werden zwei Türflügel in einem Rahmen derart vorgehalten, dass diese beim Öffnen auseinanderfahren und beim Schließen wieder aufeinander zu fahren. Die Initiierung der Bewegung erfolgt hierbei zum Beispiel durch sog. Außenradar- und Innenradarsensoren, die mit einer Steuereinheit zusammenwirken, die dann mit der Antriebseinheit, wie beispielsweise einem Antriebsmotor, und mit einem Getriebe zusammenwirkt. Derartige Automatikschiebetüren können besonderen sicherheitstechnischen oder physikalischen Anforderungen unterliegen und müssen in den meisten Fällen in der Geschlossen-Position höheren Ansprüchen gerecht werden als in der Offen-Position oder im Fahrbetrieb. Dies kann durch Verhakungs- und Verriegelungssysteme oder durch ein Absenken und Anheben der Türflügel erfolgen. Alle diese Funktionen benötigen Energie und haben einen höheren Verschleiß der Türanlage zur Folge.

Um die dadurch verbundenen höheren Kosten und Einschränkungen des Bedienungskomforts zu verhindern, gilt es, eine Lösung zu finden, die ohne größere Mehrkosten und bei gewohnter Benutzung die technisch bedingten notwendigen Nachteile auf ein Minimum reduziert.

### Aufgabe

Der Erfindung stellt sich somit das Problem, eine automatische Schiebetür mit einer Antriebseinheit und verfahrbaren Türflügeln derart weiterzubilden, dass diese insbesondere den höheren sicherheitstechnischen oder physikalischen Anforderungen gerecht wird und ohne größere Mehrkosten und bei gewohnter Benutzung die technisch bedingten notwendigen Nachteile auf ein Minimum reduziert.

### Lösung

Gemäß der Erfindung wird das Problem mit den Merkmalen des Anspruchs 1 gelöst, vorteilhafte Ausgestaltungen und Weiterbildungen der Erfindung ergeben sich aus den Unteransprüchen.

Die mit der Erfindung erreichten Vorteile bestehen nun darin, dass die Flügel im Normalbetrieb nur bis zu einem Punkt einer ersten Geschlossen-Position fahren, der kurz vor der eigentlichen zweiten Geschlossen-Position liegt. Dieser Punkt kann durch einen mechanischen Anschlag, der bei anliegender Sicherheitsanforderung verschiebbar, wegklappbar, versenkbar oder lösbar ist, definiert sein. Alternativ kann durch einen Endschalter oder durch die Wegstreckenmessung der Türsteuerung diese erste Geschlossen-Position erkannt und angefahren werden. Das heißt im normalen Betrieb fährt die Tür bei jeder Öffnung bis zur Offen-Position und schließt dann bis zur ersten Geschlossen-Position und verbleibt dort bis zur nächsten Öffnungsanforderung.

Erst wenn eine Sicherheitsanforderung, wie beispielsweise eine Brandmeldung und/oder der Befehl "Aus", an der Steuerung anliegt, fahren die Türflügel in die eigentliche zweite Geschlossen-Position. Die Schließkante ist hierbei so konstruiert, dass in der ersten Geschlossen-Position der Bereich zwischen den Türflügeln blickdicht, wasserdicht und winddicht sein kann. Es ist möglich, die Tür auch in dieser ersten Geschlossen-Position zu verriegeln, um eine sichere Ausgangsfunktion zu gewährleisten, bei der man das Gebäude verlassen kann, jedoch der Außenradar nicht mehr ausgewertet wird und somit ein Eintritt von außen nicht möglich ist. Die Konstruktion, die einen dichten Mittelstoß der Türflügel gewährleitstet, kann aus sich überlappenden harten oder weichen Profilen bestehen. Nicht erfindungsgemäß können aber auch federgelagerte Profile verwendet werden, die sich zusammendrücken, wenn die Tür in die zweite Geschlossen-Position fährt. Diese kurze Wegstrecke kann zum Betätigen einer Verriegelung und zum Aufstellen einer neuen Dichtebene genutzt werden. Diese Dichtungen können dabei umlaufend um den Türflügel aktiviert werden.

Gemäß der Erfindung wird vorgeschlagen, dass die verfahrbaren Türflügel zwei unterschiedliche Geschlossen-Positionen einnehmen, wobei eine erste Geschlossen-Position für einen normalen Fahrbetrieb bestimmt ist und wobei eine zweite Geschlossen-Position für eine Sicherheitsanforderung bestimmt ist und die Türflügel von der ersten Geschlossen-Position in die zweite Geschlossen-Position oder von der Offen-Position in die zweite Geschlossen-Position verfahrbar sind, so dass die Türflügel in der zweiten Geschlossen-Position mit aufeinander fahrbaren Schließkanten eine Formschlussverbindung einnehmen.

Aufgrund der Ausbildung der erfindungsgemäßen Schiebetür ist es nun möglich, dass die Schiebetür während des Betriebes die erste Geschlossen-Position einnehmen kann, so dass die aufeinander fahrenden Türflügel an ihren Schließkanten eine blickdichte, wasserdichte bzw. luftdichte Position einnehmen. Soll nun beispielsweise die erfindungsgemäße Schiebetür einer höheren Sicherheitsanforderung gerecht werden, so besteht die Möglichkeit, dass die Türflügel von der ersten Geschlossen-Position über eine geringere Strecke weiterverfahren werden, so dass die Schließkanten in eine zweite Geschlossen-Position versetzt werden. In dieser zweiten Geschlossen-Position treten dann die Schließkanten in Formschluss, so dass diese einen überlappenden Bereich einnehmen. Aufgrund dieser Ausbildung ist dann die automatische Schiebetür gesichert, wobei die zweite Geschlossen-Position insbesondere bei Vorliegen einer Gefahrenmeldung und/oder Brandmeldung angefahren wird.

Gemäß der Erfindung besteht die Formschlussverbindung an den gegenüberliegenden Schließkanten der Türflügel im Mittelstoßbereich aus überlappenden Profilen. Die Formschlussverbindung ist im Mittelstoßbereich der Türflügel aus an den Schließkanten angeformten Profilierungen gebildet. Dabei bestehen die Profilierungen an den Schließkanten aus harten oder weichen Profilen. Die Profile umfassen an den gegenüberliegenden Schließkanten jeweils eine nutförmige Profilleiste und eine zapfenartige Profilleiste. Nach einer weiteren Ausführung kann eines der Profile an den gegenüberliegenden Schließkanten eine schenkelartige Profilleiste umfassen, die in der zweiten Geschlossen-Position eine zapfenartige Profilleiste an dem anderen Türflügel übergreift.

Nach einer weiteren Ausführungsform der Erfindung kann die Formschlussverbindung im Mittelstoßbereich der Türflügel aus flexibel gehaltenen Profilierungen gebildet sein. Hierbei umfassen die flexibel gehaltenen Profilierungen gegen die Wirkung der Feder eingebundene Profilleisten, wobei diese ebenfalls eine Nut-Feder-Profilierung aufweisen.

Nach einer besonders vorteilhaften Ausgestaltung der Erfindung ist die Wegstrecke von der ersten Geschlossen-Position zur zweiten Geschlossen-Position zur Betätigung zusätzlicher Dichtungen an der Türanlage nutzbar. So wird beispielsweise eine umlaufende Dichtung am Türflügel ausgelöst, wenn die federnd gelagerten Profilleisten ineinander fahren.

In Weitebildung der erfindungsgemäßen Lösung kann die Wegstrecke von der ersten Geschlossen-Position zur zweiten Geschlossen-Position zur Betätigung einer Verriegelung der Türanlage genutzt werden. Die Betätigung der Verriegelung kann dann hierbei elektrisch, hydraulisch, mechanisch oder pneumatisch mit den entsprechend vorgesehen Mitteln und Elementen an der Türanlage erfolgen.

### Beschreibung der Zeichnungen

Ein Ausführungsbeispiel der Erfindung ist in den Zeichnungen rein schematisch dargestellt und wird nachfolgend näher beschrieben. Es zeigt:
- Figur 1: eine Frontansicht einer automatischen Schiebetüre gemäß der Erfindung;
- Figur 2: eine geschnittene Draufsicht der Türflügel mit U-förmigen Schließkanten in einer ersten Ansicht a, in einer zweiten Ansicht b und in einer dritten Ansicht c;
- Figur 3: eine weitere nicht erfindungsgemäße Ausführungsform der Türflügel mit federnden Schließkanten in der geschnittenen Draufsicht ebenfalls in drei Ansichten a, b und c;
- Figur 4: eine weitere nicht erfindungsgemäße Ausführungsform der Türflügel ebenfalls mit federnden Schließkanten in der geschnittenen Draufsicht ebenfalls in drei Ansichten a, b und c; und
- Figur 5: eine weitere Ausführungsform der Türflügel mit schenkelförmigen Schließkanten in der geschnittenen Draufsicht ebenfalls in drei Ansichten a, b und c.

### Ausführungsbeispiele

Die Figur 1 zeigt eine automatische Schiebetür 1 mit einer Antriebseinheit und verfahrbaren Türflügeln 2, 3, welche in eine Offen-Position und in eine Geschlossen-Position verschiebbar sind, wie letzteres insbesondere in der Figur 1 dargestellt ist. Dabei verfügt eine im oberen Bereich angeordnete Antriebseinheit über wenigstens einen elektrischen Antriebsmotor mit Getriebe und Endloszahnriemen an dem die einzelnen Türflügel 2, 3 über Mitnehmer an einem Trum des Endloszahnriemens befestigt sind. Weiter verfügt die Antriebseinheit über eine Steuereinheit, mit der die Türflügel 2, 3 in die Geschlossen-Position bzw. in die Offen-Position verfahrbar sind.

Dabei sind gemäß der Erfindung die verfahrbaren Türflügel 2, 3 in zwei unterschiedliche Geschlossen-Positionen gemäß der Figur 2b, Figur 2c sowie gemäß der Figur 3b, Figur 3c und der Figur 4b, Figur 4c verfahrbar. Dabei ist die erste Geschlossen-Position 4 für einen normalen Fahrbetrieb bestimmt, wie dies in der Figur 2b und in der Figur 3b bzw. Figur 4b dargestellt wird. In dieser ersten Geschlossen-Position 4 ist die Türanlage so in Position, dass die Türflügel 2, 3 blickdicht, wasserdicht und luftdicht verschlossen sind.

Die zweite Geschlossen-Position 5 - dargestellt in den Figuren 2c, 3c und 4c - ist derart ausgestaltet, dass sie für eine hohe Sicherheitsanforderung bestimmt ist. Dabei werden die Türflügel 2, 3 von der ersten Geschlossen-Position 4 in die zweite Geschlossen-Position 5 verfahren, so dass die Türflügel 2, 3 in der zweiten Geschlossenen-Position 5 insbesondere mit aufeinander verfahrbaren Schließkanten 6, 7 eine Formschlussverbindung 8 eingehen, wie diese insbesondere in der Figur 2c, aber auch in den Figuren 3c und 4c, in der Draufsicht gezeigt wird.

Aus der Figur 2 ist zu erkennen, dass die Formschlussverbindung 8 an den gegenüberliegenden Schließkanten 6, 7 der Türflügel 2, 3 in einem Mittelstoßbereich aus überlappenden Profilen 9, 10 besteht. Diese Profile 9, 10 sind hierbei an den Schließkanten 6, 7 angeordnet, wobei die Profile 9, 10 an den gegenüberliegenden Schließkanten 6, 7 eine nutförmige Profilleiste 11 an dem einen Türflügel 2 und eine zapfenartige Profilleiste 12 an dem anderen Türflügel 3 umfassen. Diese Situation ist insbesondere in der Figur 2 in den Ansichten a, b und c dargestellt, wobei in der Geschlossen-Position 4 die Türflügel 2, 3 so zusammengefahren sind, dass die Zapfenleiste 12 nur bis in einen Öffnungsbereich der Nutleiste 11 einfährt, um auf diese Weise eine winddichte oder wasserdichte bzw. blickdichte Verschließung der Türflügel 2, 3 zu erreichen. In der Figur 2c ist die zweite Geschlossen-Position 5 gezeigt, wo die sog. Zapfenleiste 12 bis in das Nuttiefste der nutförmigen Profilleiste 11 der gegenüberliegenden Schließkante 7 eindringt.

Eine Abwandlung der in der Figur 2 gezeigten Formschlussverbindung 8 offenbart die Figur 5, bei der das Profil 9 eine schenkelartige Profilleiste 11.1 umfasst, die in der zweiten Geschlossen-Position 5 die zapfenartige Profilleiste 12 an dem anderen Türflügel 3 übergreift. Diese Situation ist insbesondere in der Figur 5 in den Ansichten a, b und c dargestellt, wobei in der Geschlossen-Position 4 die Türflügel 2, 3 so zusammengefahren sind, dass die Zapfenleiste 12 nur bis zu einem geringen Überlappungsbereich der Nutleiste 11 einfährt, um auf diese Weise eine winddichte oder wasserdichte bzw. blickdichte Verschließung der Türflügel 2, 3 zu erreichen. In der Figur 5c ist die zweite Geschlossen-Position 5 gezeigt, wo die sog. Zapfenleiste 12 bis in den gesamten Überlappungsbereich der Profilleiste 11 der gegenüberliegenden Schließkante 7 eindringt.

Die Figur 3 zeigt eine weitere nicht erfindungsgemäße Ausführungsform einer Formschlussverbindung 8, wobei die Formschlussverbindung 8 im Mittelstoßbereich der Türflügel 2, 3 aus an den Schließkanten 6, 7 flexibel gehaltenen Profilierungen 9, 10 gebildet ist. Die flexibel gehaltenen Profilierungen 9, 10 umfassen hierbei gegen die Wirkung von Federn 13, 14 eingebundene Profilleisten 15, 16, wobei die Profilleisten 15, 16 ebenfalls eine Nutfederprofilierung aufweisen. Auch hierbei versteht es sich, dass, wenn die Türflügel 2, 3 mit ihren Schließkanten 6, 7 aufeinanderzufahren, entsprechend die Profilierungen 9, 10 in Wirkverbindung treten, wobei dann in der geschlossenen Position 4 zunächst die sog. blickdichte, wasserdichte und luftdichte Verschließung erfolgt, wobei im Rahmen der Überschreitung einer gewissen Wegstrecke dann die zweite Geschlossen-Position 5 eingenommen wird. Die Profilleisten 15, 16 verschieben sich dann gegen die Wirkung der Federn 13, 14, so dass eine höhere Sicherheitsanforderung gewährleistet wird. Die Figur 4 zeigt eine weitere nicht erfindungsgemäße Ausführungsform der Profilleisten 15, 16, wobei diese in sich federnd ausgebildet sind.

Nach einer besonders vorteilhaften Ausgestaltung der Erfindung ist die Wegstrecke von der ersten Geschlossen-Position 4 zur zweiten Geschlossen-Position 5 zur Betätigung zusätzlicher Dichtungen an der Türanlage 1 nutzbar. Hierbei wird eine nicht näher dargestellte Dichtung am Türflügel 2, 3 umlaufend bewirkt. Hierbei kann insbesondere die Federwirkung zur Betätigung der Dichteinrichtung genutzt werden.

### Bezugszeichenliste

1. Schiebetür
2. Türflügel
3. Türflügel
4. erste Geschlossen-Position
5. zweite Geschlossen-Position
6. Schließkante
7. Schließkante
8. Formschlussverbindung
9. Profil
10. Profil
11. nutförmige / schenkelartige Profilleiste 11.1
12. zapfenartige Profilleiste
13. Feder
14. Feder
15. Profilleiste
16. Profilleiste

## Patentansprüche

1. Automatische Schiebetür (1) mit einer Antriebseinheit und verfahrbaren Türflügeln (2, 3), welche in eine Offen-Position und in eine Geschlossen-Position verschiebbar sind,
wobei die Antriebseinheit über wenigstens einen elektrischen Antriebsmotor mit Getriebe und über einen Endloszahnriemen verfügt, an dem die einzelnen Türflügel (2, 3) über Mitnehmer an einem Trum des Endloszahnriemens befestigt sind,
wobei die verfahrbaren Türflügel (2, 3) zwei unterschiedliche Geschlossen-Positionen (4, 5) einnehmen können,
wobei die Antriebseinheit über eine Steuereinheit verfügt, mittels der die Türflügel (2, 3) in die Geschlossen-Positionen bzw. in die Offen-Position verfahrbar sind,
wobei die Türflügel (2, 3) von der ersten Geschlossen-Position (4) in die zweite Geschlossen-Position (5) verfahrbar sind,
**dadurch gekennzeichnet, dass**
eine erste Geschlossen-Position (4) für einen normalen Fahrbetrieb und die zweite Geschlossen-Position (5) für eine Sicherheitsanforderung bestimmt sind,
wobei die Türflügel (2, 3) derart von der ersten Geschlossen-Position (4) in die zweite Geschlossen-Position (5) verfahrbar sind, dass die Türflügel (2, 3) in der zweiten Geschlossen-Position (5) mit ihren aufeinander fahrbaren Schließkanten (6, 7) eine Formschlussverbindung (8) einnehmen,
wobei die Formschlussverbindung (8) an den gegenüberliegenden Schließkanten (6, 7) der Türflügel (2, 3) in einem Mittelstoßbereich aus überlappenden Profilen (9, 10) besteht,
wobei die Profile (9, 10) an den gegenüberliegenden Schließkanten (6, 7) angeordnet sind und eine nutförmige Profilleiste (11) an dem einen Türflügel (2) und eine zapfenartige Profilleiste (12) an dem anderen Türflügel (3) umfassen,
wobei die Türflügel (2, 3) in der ersten Geschlossen-Position (4) so zusammengefahren sind, dass die zapfenartige Profilleiste (12) an der Schließkante (7) des einen Türflügels (3) nur bis in einen Öffnungsbereich der an der Schließkante (6) des anderen Türflügels (2) angeordneten nutförmigen Profilleiste (11) eingefahren ist, sodass die Türflügel (2, 3) in der ersten Geschlossen-Position (4) eine winddichte, wasserdichte und blickdichte Verschließung erreichen,
wobei in der zweiten Geschlossen-Position (5) die zapfenartige Profilleiste (12) der einen Schließkante (7) bis in einen gesamten Überlappungsbereich der nutförmigen Profilleiste (11) der anderen Schließkante (6) eindringt.

2. Automatische Schiebetür nach Anspruch 1, **dadurch gekennzeichnet, dass** die Formschlussverbindung (8) im Mittelstoßbereich der Türflügel (2, 3) aus an den Schließkanten (6, 7) angeordneten Profilierungen gebildet ist.

3. Automatische Schiebetür nach den Ansprüchen 1 bis 2, **dadurch gekennzeichnet, dass** die die Formschlussverbindung (8) bildenden Profilierungen an den Schließkanten (6, 7) aus harten oder weichen Profilen (9, 10) bestehen.

4. Automatische Schiebetür nach den Ansprüchen 1 bis 3, **dadurch gekennzeichnet, dass** zur Betätigung der Verriegelung elektrische, hydraulische, mechanische oder pneumatische Mittel an der Türanlage (1) vorgesehen sind.

## Claims

1. An automatic sliding door (1) with a drive unit and traversable door leaves (2, 3), which can be moved into an open position and into a closed position,
wherein the drive unit has at least one electric drive motor with a transmission and an endless toothed belt, to which the individual door leaves (2, 3) are attached, by means of drivers on one face of the endless toothed belt,
wherein the traversable door leaves (2, 3) can assume two different closed positions (4, 5),
wherein the drive unit has a control unit, by means of which the door leaves (2, 3) can be traversed into the closed positions, or into the open position,
wherein the door leaves (2, 3) can be traversed from the first closed position (4) into the second closed position (5),
**characterized in that**
a first closed position (4) is intended for a normal driving operation, and the second closed position (5) is intended for a safety requirement,
wherein the door leaves (2, 3) can be traversed from the first closed position (4) into the second closed position (5) such that, in the second closed position (5), the door leaves (2, 3) adopt a form-fit connection (8) with their closing edges (6, 7), which can be moved onto one another,
wherein the form-fit connection (8) on the opposing closing edges (6, 7) of the door leaves (2, 3) in a central impact region consists of overlapping profiles (9, 10),
wherein the profiles (9, 10) are arranged on the opposing closing edges (6, 7) and comprise a groove-shaped profile strip (11) on one door leaf (2) and a pin-form profile strip (12) on the other door leaf (3),
wherein the door leaves (2, 3) are moved together in the first closed position (4) such that the pin-form profile strip (12) on the closing edge (7) of one door leaf (3) is moved only as far as into an opening region of the groove-shaped profile strip (11) arranged on the closing edge (6) of the other door leaf (2), so that the door leaves (2, 3) achieve a wind-tight, watertight and opaque closure in the first closed position (4),
wherein in the second closed position (5), the pin-form profile strip (12) of one closing edge (7) penetrates into an entire overlapping region of the groove-shaped profile strip (11) of the other closing edge (6).

2. The automatic sliding door according to Claim 1, **characterized in that** the form-fit connection (8) in the central impact region of the door leaves (2, 3) is formed from profiles arranged on the closing edges (6, 7).

3. The automatic sliding door according to Claims 1 to 2, **characterized in that** the profiles forming the form-fit connection (8) on the closing edges (6, 7) consist of hard or soft profiles (9, 10).

4. The automatic sliding door according to Claims 1 to 3, **characterized in that** electrical, hydraulic, mechanical, or pneumatic means are provided on the door system (1) for purposes of actuating the locking mechanism.

## Revendications

1. Porte coulissante automatique (1) avec une unité d'entraînement et des battants de porte déplaçables (2, 3), lesquels peuvent être déplacés dans une position Ouverte et dans une position Fermée,
sachant que l'unité d'entraînement dispose d'au moins un moteur d'entraînement électrique avec transmission et d'une courroie dentée sans fin à laquelle les battants de porte individuels (2, 3) sont fixés par le biais d'un entraîneur sur un brin de la courroie dentée sans fin,
sachant que les battants de porte déplaçables (2, 3) peuvent adopter deux positions Fermées différentes (4, 5),
sachant que l'unité d'entraînement dispose d'une unité de commande, au moyen de laquelle les battants de porte (2, 3) peuvent être déplacés dans les positions Fermées ou dans la position Ouverte,
sachant que les battants de porte (2, 3) peuvent être déplacés de la première position Fermée (4) à la deuxième position Fermée (5),
**caractérisée en ce qu'**
une première position Fermée (4) est déterminée pour un fonctionnement de déplacement normal et la deuxième position Fermée (5) pour un impératif de sécurité,
sachant que les battants de porte (2, 3) peuvent être déplacés de la première position Fermée (4) à la deuxième position Fermée (5) de telle sorte que les battants de porte (2, 3) dans la deuxième position Fermée (5) adoptent une liaison par conformité de forme (8) avec leurs bords de fermeture mobiles l'un sur l'autre (6, 7),
sachant que la liaison par conformité de forme (8) sur les bords de fermeture (6, 7) opposés des battants de porte (2, 3) dans la zone de contact centrale est composée de profilés se chevauchant (9, 10),
sachant que les profilés (9, 10) sont disposés sur les bords de fermeture opposés (6, 7) et comprennent un listeau profilé en forme de rainure (11) sur un battant de porte (2) et un listeau profilé en forme de tenon (12) sur l'autre battant de porte (3),
sachant que les battants de porte (2, 3) sont rapprochés dans la première position Fermée (4) de sorte que le listeau profilé en forme de tenon (12) sur le bord de fermeture (7) d'un battant de porte (3) n'est entré que jusque dans une zone d'ouverture du listeau profilé (11) en forme de rainure disposé sur le bord de fermeture (6) de l'autre battant de porte (2) de telle manière que les battants de porte (2, 3) dans la première position Fermée (4) atteignent une fermeture étanche au vent et/ou étanche à l'eau,
sachant que dans la deuxième position Fermée (5), le listeau profilé en forme de tenon (12) d'un bord de fermeture (7) pénètre jusque dans une zone de chevauchement totale du listeau profilé en forme de rainure (11) de l'autre bord de fermeture (6).

2. Porte coulissante automatique, selon la revendication 1, **caractérisée en ce que** la liaison
par conformité de forme (8) dans la zone de contact centrale des battants de porte (2, 3) est formée de profilages disposés sur les bords de fermeture (6, 7).

3. Porte coulissante automatique, selon l'une quelconque des revendications 1 à 2, **caractérisée en ce que** les profilages formant la liaison par conformité de forme (8) sur les bords de fermeture (6, 7) sont composés de profilés durs ou mous (9, 10).

4. Porte coulissante automatique, selon l'une quelconque des revendications 1 à 3, **caractérisée en ce que** des moyens électriques, hydrauliques, mécaniques ou pneumatiques sont prévus sur l'installation de porte (1) pour actionner le verrouillage.
